# EUROPÄISCHE PATENTSCHRIFT

(11) **EP 0 274 636 B1**
(45) Veröffentlichungstag und Bekanntmachung des Hinweises auf die Patenterteilung: **06.06.1990**
(21) Anmeldenummer: 87117660.8
(22) Anmeldetag: 28.11.1987
(51) Int. Cl.: A44B 19/24, A44B 19/26, A44B 19/38, A44B 19/36, A41D 13/00

(54) **Mit einer Zugführung öffenbarer Reissverschluss für einen Schutzanzug**
Auxiliary device for opening the slide fastener of a protective garment
Dispositif auxiliaire facilitant l'ouverture d'une fermeture à glissière pour vêtement de protection

(30) Priorität: 10.12.1986 DE 3642148
(43) Veröffentlichungstag der Anmeldung: 20.07.1988
(73) Patentinhaber: Drägerwerk Aktiengesellschaft, 23542 Lübeck (DE)
(72) Erfinder: Schnoor, Christian, D-2400 Lübeck (DE); Grönwoldt, Dieter, D-2408 Hemmelsdorf (DE)

(56) Entgegenhaltungen:
- DE-C- 96 581
- GB-A- 550 802
- GB-A- 1 135 776
- GB-A- 1 510 268
- US-A- 2 177 585
- US-A- 2 908 057
- US-A- 3 631 611

## Beschreibung

Die Erfindung betrifft eine Schutzanzug mit einem Reißverschluß als Durchlaßöffnung nach dem Oberbegriff des Anspruchs 1.

Um den Körper eines Menschen vor schädlichen Einwirkungen bei seinem Einsatz in vergifteter oder sonst mit Schadstoffen angereicherter Atmosphäre zu schützen, sind dafür geeignete Schutzanzüge oder Hauben bekannt, welche gas- und/oder wasserdicht um den gesamten Körper angelegt werden können. Sie sind so zugeschnitten, daß selbst Atemschutzgerät und/oder dazugehörige Atemschutzmasken unter dem Schutzanzug getragen werden können. Zum Einstieg in diesen Schutzanzug muß eine genügend weite Öffnung geschaffen werden, wozu beispielsweise ein Reißverschluß in einer dazu günstigen Wegführung eingearbeitet ist. Um einen bequemen Einstieg und nach beendetem Einsatz einen möglichst einfachen Ausstieg zu ermöglichen, bei dem der Anzugträger nicht mit äußeren, verschmutzten Oberflächen in Berührung kommt, ist der Verlauf des Reißverschlusses so vorzusehen, daß eine möglichst ungehinderte Entfaltung des geöffneten Schutzanzuges verwirklicht wird. Dies ist insbesondere dann notwendig, wenn weitere Geräte am Körper unterhalb des Schutzanzuges getragen werden müssen, wie dies zum Beispiel für den Einsatz unter schwerem Atemschutz bei Feuerwehrleuten, Tauchern, Bergleuten oder auch für Piloten notwendig ist, die einen ABC-Schutzanzug benötigen.

Bei dem dazu erforderlichen Verlauf des Reißverschlusses ergeben sich außer geraden Abschnitten dann oft auch gekrümmt um Körperbereiche verlaufende Umwegstrecken.

Ein derartiger Schutzanzug ist aus der DE-Z: "Gebrauchsanleitung Gasschutzanzug 600 PF, Nr. 2536.3, 1. Ausgabe Januar 1980, Drägerwerk AG, Lübeck", bekannt, und wird darüber hinaus in der DE-Z: "Drägerheft, Nr. 312, Seite 5 bis 13, September/ Dezember 1978", beschrieben.

Der bekannte Schutzanzug zeigt einen Reißverschluß, der ausgehend von der rechten Beinseite über die Brust zur Schulter und von dort aus quer über die gesamte Breite der Kopfhaube geführt ist. Andere Linienführungen bei ähnlichen Schutzanzügen verlaufen quer an der Vorderseite des Anzugs und sind zur Schulter bis hin zu einem rückwärtigen Teilbereich geführt. Besondere Schwierigkeiten bereitet die Betätigung von Reißverschlüssen an solchen Abschnitten, wo sie nicht gestreckt, sondern auf einer Umwegstrecke gekrümmt verlaufen. Dort muß der Schieber unmittelbar von Hand verschoben werden. Für vom Anzugträger nicht erreichbare Stellen muß er also eine weitere Person zur Hilfestellung hinzuziehen. Während des Einsatzes können jedoch Notsituationen auftreten, bei denen ein schnelles Öffnen beispielsweise im Kopfbereich des Schutzanzuges erforderlich wird. Ein solcher Notfall kann dadurch eintreten, daß im Bereich der Atemschutzmaske eine Sitzkorrektur erfolgen muß oder ein schnelles Ablegen der Atemschutzmaske notwendig wird, z.B. bei plötzlich auftretender Übelkeit. Solche Notfälle können aber auch dann entstehen, wenn der Anzugträger durch eine Irritation im Gesichtsbereich an einer sorgfältigen Ausübung seiner Tätigkeit gehindert ist. Er ist dann bestrebt, diese Irritation zu beseitigen oder auch die durchzuführende Korrektur des Maskensitzes so schnell wie möglich zu verwirklichen, wobei er leicht in Panik geraten kann, wenn die Befreiung des Kopfbereiches aus dem Schutzanzug nur umständlich oder mit fremder Hilfe durchzuführen ist, die nicht sofort zur Verfügung steht. Andere Bereiche, zu denen der Anzugträger möglichst schnell Zugang haben muß; ohne daß der Reißverschluß auf aufwendige Art und Weise geöffnet werden muß, sind in der Nähe des am Rücken getragenen Atemschutzgerätes zu suchen.

Aus der US-A 2 177 585 ist ein Reißverschluß bekannt, der entlang seiner Streckenführung verschiebbare Klammern besitzt. Die Klammern sind untereinander mit einem Zugseil verbunden, indem jede Klammer eine das Zuggerät festklemmende Krampe aufweist. Mit Hilfe des Zugseils sollen beim Schließen des Reißverschlusses die anfänglich aufgereihten Klammern in feste Abstände zueinander gebracht werden. Ein öffnen des Reißverschlusses mit dem Zugseil ist wegen dessen Krampenbefestigung nicht möglich.

In der weiteren bekannten US-A 2 908 057 ist ein flexibles Zumittel in Form eines Seils oder einer leichten Kette an dem Schieber eines Reißverschlusses vorgesehen. Das Seil verläuft frei zwischen Schieber und einem mit der Hand leicht ergreifbaren Clip, der beispielsweise an geeigneter Stelle eines Kleidungsstückes befestigt werden kann.

Der vorliegenden Erfindung liegt somit die Aufgabe zugrunde, einen Schutzanzug der genannten Art so zu verbessern daß besonders in Notsituationen die Durchlaßöffnung im Bereich ihrer Umwegstrecke von dem Anzugträger von bequem erreichbaren Stellen aus leicht geöffnet werden kann, wobei unabhängig von dem Zuschnitt und der Lage der Umwegstrecke das Öffnen durch eine einhändige Zugbewegung in beliebiger körpergerechter Richtung erfolgen kann.

Die Lösung der Aufgabe erfolgt bei einem Schutzanzug der genannten Art dadurch, daß ein flexibles Zugmittel an dem Schieber angreift und in den als Zugmittelführungen ausgebildeten Klemmstücken lose geführt ist.

Die mit der Erfindung erzielten Vorteile liegen im wesentlichen darin, daß nunmehr die Umwegstrecke, die nicht notwendigerweise mit der Hauptzugrichtung des Reißverschlusses der übrigen Durchlaßöffnung zusammenfallen muß, dennoch durch eine einzige Zugbewegung schnell und vollständig geöffnet werden kann. Nach Eröffnung der Umwegstrecke ist ein Zugang zum freigelegten Körperteil des Trägers oder zu einem Geräteteil möglich, ohne daß ein aufwendiges Öffnen des übrigen Anzugs erforderlich wäre. Es wird eine einfache Fernbetätigung des Reißverschlußschiebers ermöglicht, wenn dieser bei geschlossenem Reißverschluß vom Anzugträger nicht unmittelbar erreichbar ist, und dank der Führung für das Zugmittel sogar über einen gekrümmten Verlauf und in beliebiger Zugrichtung.

Eine derartige Lösung ist in gleicher Weise auch bei Hüllen anwendbar, die den Körper nur teilweise einschließen, wie z.B. Kopf-Schulter-Hauben, oder in ähnlichen Fällen.

Das flexible Zugmittel, z.B. ein Zugseil, läuft in der Zugmittelführung und bestimmt somit die Länge der Umwegstrecke. Die Zugmittelführung sorgt dafür, daß auch bei Betätigung des Zugseils in einer Schrägzugrichtung dennoch die Führung des Schiebers entlang der Umwegstrecke erfolgt.

Die Zugmittelführung kann aus mehreren einzelnen, entlang der Umwegstrecke positionierten Stütz- und Führungsstellen in Form von Ösen oder auch aus einer ununterbrochenen geschlitzten Kulissenführung bestehen, in der das Zugseil aufgenommen ist.

Bei einer Anordnung von mehreren Zugmittelführungen entlang der Umwegstrecke wird die in Öffnungsrichtung endständige Zugmittelführung feststellbar und die übrigen verschiebbar ausgebildet. Bei geschlossenem Reißverschluß können die verschiebbaren Zugmittelführungen beliebig nach Gesichtspunkten der Zweckmäßigkeit entlang der Umwegstrecke positioniert werden, wobei lediglich die endständige Zugmittelführung an einer geeigneten Stelle des Reißverschlusses am Ende der Umwegstrecke festgestellt werden kann. Bei geschlossenem Reißverschluß legen die Zugmittelführungen den Verlauf des Zugseils entlang der Umwegstrecke fest. Beim Öffnen des Reißverschlusses werden die verschiebbar angeordneten Zugmittelführungen von dem Reißverschlußschieber mitgeschleppt, bis sie die festgestellte Zugmittelführung erreichen. Soll späterhin der Reißverschluß über die Umwegstrecke hinaus geöffnet werden, kann die festgestellte Zugmittelführung gelöst und der Reißverschlußschieber weiter entlang des Reißverschlusses gezogen werden.

Das Schließen des Reißverschlusses erfolgt nach herkömmlicher Art, wobei dann entlang der Umwegstrecke die verschiebbaren Zugmittelführungen positioniert und die Endständige festgestellt werden muß.

Eine besonders vorteilhafte Ausführungsform der endständigen Zugmittelführung kann dadurch verwirklicht werden, daß diese mit einer in Öffnungsrichtung des Schiebers gleitenden Sperrklinke versehen ist. Eine derartige Sperrklinke wird unter Schrägzug des Zugseils in Sperrichtung belastet, wodurch deren Verschiebung in Richtung zur Umwegstrecke verhindert wird, sie kann jedoch durch den auflaufenden Schieber in Löserichtung leicht mitgenommen werden. Nach dem Öffnen einer mehr oder weniger kleinen Durchtrittsöffnung längs der Umwegstrecke kann dann der Reißverschluß vollends auf dem sonst üblichen Weg geöffnet werden.

Eine weitere vorteilhafte Ausbildung der feststellbaren Zugmittelführung besteht darin, daß sie mit einem Rastschieber versehen ist, dessen Rastung durch die vom Zugseil mitgeschleppten Schieber bzw. Zugmittelführungen lösbar ist. Dadurch wird die Zugmittelführung mit Hilfe einer Sperre festgehalten, die beispielsweise zwischen die Zähne des Reißverschlusses eingreift. Sie kann dadurch wieder gelöst werden, indem die mitgeschleppten Zugmittelführungen oder auch der Reißverschlußschieber selbst auf ein Betätigungselement des Rastschiebers auflaufen oder dieses auch übergreifen und so die festgestellte Zugmittelführung entrasten.

Eine weitere Erleichterung in der Handhabung ergibt sich, wenn die Umwegstrecke das eine Ende eines doppelseitig öffenbaren Reißverschlusses ist. Dadurch wird erreicht, daß die Umwegstrecke ein nur in Notfällen zu öffnender Durchlaß ist, wobei der vollständige Ausstieg aus dem Schutzanzug durch das Öffnen des übrigen leicht zugänglichen Reißverschlußteiles erfolgen kann.

Ein Ausführungsbeispiel der Erfindung wird anhand der schematischen Zeichnung dargestellt und im folgenden näher erläutert.

### Es zeigen

Fig. 1 die Ansicht eines den Körper vollständig bedeckenden Schutzanzuges,
Fig. 2 ein Teilstück der Umwegstrecke des Reißverschlusses,
Fig. 3 eine festellbare Zugmittelführung im Schnitt.

Der in Fig. 1 dargestellte Schutzanzug (13) bedeckt den Körper des Trägers vollständig und zudem schließt er auch ein auf dem Rücken tragbares Atemschutzgerät ein.

Zum Ein- und Aussteigen des Anzugträgers ist ein Reißverschluß (2) vorgesehen, der von der rechten Beinseite über Brust und Schultern geführt ist und in einer Umwegstrecke (3) endet, welche vom Schulterbereich ausgehend über den gesamten Hinterkopfbereich gelegt ist.

In Fig. 2 ist die Umwegstrecke (3) des Reißverschlusses (2) dargestellt. Die geschlossene Bahn (4) der Umwegstrecke (3) wird durch die eingehakten Verschlußzähne (5) zusammengehalten und durch ein Endstück (18) abgeschlossen. Entlang der Bahn (4) sind zwei verschiebbare Zugmittelführungen (6) und eine endständige festellbare Zugmittelführung (7) angeordnet, durch deren Ösen (8) ein Zugseil (9) geführt ist. Das Zugseil (9) greift an die Lasche (10) eines Schiebers (11) an und ist an seinem anderen Ende mit einer Zugschlaufe (12) versehen. Die feststellbare Zugmittelführung (7) besitzt eine Sperrklinke (13), die unter Einwirkung der Kraft einer Feder (14) gegen die Verschlußzähne (5) um die Achse (15) beweglich gedrückt ist.

Die feststellbare Zugmittelführung (7) ist in Fig. 3 näher dargestellt. Sie trägt auf der einen Seite der Bahn (4) die im Schnittbild dargestellte Öse (8), durch deren Kanal (16) das nicht dargestellte Zugseil (9) geführt ist. Auf der gegenüberliegenden Seite der Bahn (4) ist die Sperrklinke (13) durch die Feder (14) an die Zähne (5) gedrückt. Dabei bildet die Sperrklinke (13) an ihrem Berührungspunkt mit den Zähnen (5) einen in Öffnungsrichtung (dargestellt durch den Pfeil (17)) spitzen Winkel.

Die Zugmittelführung (7) kann somit in der Öffnungsrichtung (17) mit schleppender Sperrklinke (13) gleiten. Eine Verstellung in entgegengesetzter Richtung ist nur möglich, wenn die Sperrklinke durch Druck auf ihr Betätigungsende (13) von den Zähnen (5) abgehoben ist.

Die gleitende Befestigung ist bei den Zugmittelführungen (6, 7) ähnlich wie beim Schieber (11) dadurch erreicht, daß sie unter den Hinterschnitt der einzelnen Zähne (5) greifen.

## Patentansprüche

1. Schutzanzug mit einem Reißverschluß (2) als Durchlaßöffnung, wobei zumindest ein Teilstück des Reißverschlusses (2) über eine Umwegstrecke (3) um einen Körperbereich geführt ist und längs des Bahnverlaufs des Reißverschlusses (2) verschiebbare Klammerstücke (6) vorgesehen sind, dadurch gekennzeichnet, daß ein flexibles Zugmittel (9), welches an dem Schieber (11) angreift, in den als Zugmittelführungen (6) ausgebildeten Klammerstücken lose geführt ist.

2. Schutzanzug nach Anspruch 1, dadurch gekennzeichnet, daß das Zugmittel (9) in Ösen (8) der Klammerstücke (6) geführt ist.

3. Schutzanzug nach Anspruch 1 oder 2, dadurch gekennzeichnet, daß die endständige Zugmittelführung (7) mit einer in Öffnungsrichtung des Schiebers (11) gleitenden Sperrklinke (13) versehen ist.

4. Schutzanzug nach Anspruch 3, dadurch gekennzeichnet, daß die feststellbare Zugmittelführung (7) mit einem Rastschieber versehen ist, dessen Rastung durch die vom Zugmittel (9) mitgeschleppten Schieber (11) bzw. durch die Zugmittelführungen (6) lösbar ist.

5. Schutzanzug nach einem der Ansprüche 1 bis 4, dadurch gekennzeichnet, daß die Umwegstrecke (3) das eine Ende eines doppelseitig öffenbaren Reißverschlusses (2) ist.

## Claims

1. Protective suit with a zip fastener (2) as the opening, at least a partial length of the zip fastener (2) being brought by way of a section (3) in an indirect line around a region of the body, and slidable clip pieces (6) being provided along the track of the zip fastener (2), characterised in that a flexible drawing means (9), which acts upon the slider (11), is loosely guided in the clip pieces, which are formed as guides (6) for the drawing means.

2. Protective suit according to claim 1, characterised in that the drawing means (9) is guided in loops (8) of the clip pieces (6).

3. Protective suit according to claim 1 or 2, characterised in that the end guide (7) for the drawing means in provided with a locking catch (13) which slides in the direction of opening of the slider (11).

4. Protective suit according to claim 3, characterised in that the lockable guide (7) for the drawing means is provided with a catch slider, the catch of which can be detached by the slider (11) pulled along by the drawing means (9), or by the guides (6) for the drawing means.

5. Protective suit according to one of claims 1 to 4, characterised in that the section (3) in an indirect line is one end of a zip fastener (2) which can be opened on both sides.

## Revendications

1. Vêtement de protection avec une fermeture à glissière (2) comme ouverture de passage, au moins un tronçon partiel de la fermeture à glissière (2) s'étendant selon un parcours de contournement autour d'une région du corps, et des éléments d'agrafage (6) étant prévus le long de la trajectoire de la fermeture à glissière (2), caractérisé en ce qu'un moyen de traction flexible (9), qui agit sur le curseur (11 ), est guidé de manière lâche dans les éléments d'agrafage réalisés sous la forme de guides (6) du moyen de traction.

2. Vêtement de protection selon la revendication 1, caractérisé en ce que le moyen de traction (9) est guidé dans les oeillets (8) des éléments d'agrafage (6).

3. Vêtement de protection selon la revendication 1 ou 2, caractérisé en ce que le dernier guide (7) du moyen de traction est muni d'un loquet de verrouillage (13) qui coulisse dans le sens d'ouverture du curseur (11).

4. Vêtement de protection selon la revendication 3, caractérisé en ce que le guide blocable (7) du moyen de traction est muni d'un curseur à accrochage, dont l'accrochage peut être supprimé par les guides (6) du moyen de traction ou par le curseur (11) entraîné par le moyen de traction (9).

5. Vêtement de protection selon l'une des revendications f1 à 4, caractérisé en ce que le parcours de contournement (3) est l'une des extrémités d'une fermeture à glissière (2) qui peut être ouverte des deux côtés.
